# FASCICULE DE BREVET EUROPEEN

(11) **EP 0 221 453 B1**
(45) Date de publication et mention de la délivrance du brevet: **09.05.1990**
(21) Numéro de dépôt: 86114691.8
(22) Date de dépôt: 23.10.1986
(51) Int. Cl.: B41J 2/395, B41J 2/41

(54) **Tête d'impression électrostatique**
Elektrostatischer Druckkopf
Electrostatic print head

(30) Priorité: 28.10.1985 FR 8515979
(43) Date de publication de la demande: 13.05.1987
(73) Titulaire: ALCATEL BUSINESS SYSTEMS, F-75008 Paris (FR)
(72) Inventeur: Playe, Patrice, F-78800 Houilles (FR)
(74) Mandataire: Weinmiller, Jürgen

(56) Documents cités:
- GB-A- 999 260
- US-A- 3 348 232

## Description

La présente invention concerne les dispositifs d'impression utilisant une pluralité d'électrodes individuelles alignées sur au moins une rangée pour l'impression d'un support d'enregistrement déplacé devant ces électrodes.

Elle porte plus particulièrement sur une tête d'impression électrostatique au moyen de laquelle on crée progressivement une image électrostatique latente sur le support d'enregistrement, par décharge ionique obtenue en portant les électrodes à haute tension, alors que le support d'enregistrement est déplacé devant la tête.

Les électrodes individuelles utilisées dans la tête d'impression sont de dimensions très faibles et en nombre élevé pour une ligne de longueur donnée, si l'on veut obtenir une bonne résolution ; elles seront par exemple au nombre de 1728 pour l'impression d'un support d'enregistrement de format A₄ à 8 points au millimètre.

Dans les réalisations pratiques, on associe aux électrodes une contre-électrode portée à une haute tension de polarité inverse de celle de ces dernières, pour éviter l'application aux seules électrodes de la haute tension élevée, nécessaire à la décharge ionique pour l'impression de l'image électrostatique. Dans ces conditions, la haute tension nécessaire à la décharge ionique sera appliquée à chaque couple électrode/contre-électrode, la haute tension appliquée à l'électrode seule, ou à la contre-électrode seule, étant inférieure à la valeur de seuil provoquant cette décharge ionique et ne pouvant donc pas permettre une impression.

En impression électrostatique indirecte, on utilise usuellement un film isolant de faible épaisseur, emmagasiné en rouleau, comme support intermédiaire d'enregistrement sur lequel on vient enregistrer l'image électrostatique latente, que l'on encre ensuite, par exemple à l'aide d'une brosse magnétique porteuse d'encre en poudre. L'image électrostatique ainsi développée est alors reportée du support intermédiaire à un support final, usuellement en papier et sous forme de feuilles séparées ou séparables, par exemple par contact entre support intermédiaire et support final, sous forte pression.

En impression électrostatique directe, il n'est pas nécessaire d'employer de support intermédiaire, le support final étant constitué d'une base de papier conductrice recouverte par un fin dépôt diélectrique permettant successivement la formation d'une image latente et la fixation de l'image, révélée par encrage, sur le même support éventuellement à l'aide des moyens évoqués ci-dessus.

La demande de brevet européen n_{°} 0124 856 décrit une tête d'impression électrostatique composée en premier lieu d'une rangée d'électrodes individuelles disposées à pas régulier et organisées en "n" groupes, ces groupes étant organisés en ensembles successifs d'au moins deux groupes et celles de leurs électrodes, qui ont même position dans les groupes et qui appartiennent à des groupes ayant mêmes rangs dans les ensembles, étant interconnectées entre elles. La tête d'impression électrostatique évoquée ci-dessus est composée en second lieu d'une contre-électrode faisant face aux électrodes sur au moins la longueur de la rangée considérée et cette contre-électrode est constituée en un matériau résistif avec lequel sont en contact "n+1" conducteurs disposés à intervalles réguliers, sensiblement égaux au pas des groupes d'électrodes de la rangée. Les "n+1" conducteurs définissent entre eux "n" portions résistives de valeurs sensiblement identiques qui sont connectées en série, respectivement disposées chacune en regard de l'un des groupes d'électrodes et affectées chacune à la sélection dudit groupe parmi les autres.

Dans la forme de réalisation présentée dans cette demande, il est nécessaire de prévoir un grand nombre de connexions tant au niveau des électrodes que des contre-électrodes, le nombre de ces dernières étant par exemple de 73 pour une forme de réalisation de tête imprimante comportant 1728 points.

La présente invention propose donc en premier lieu un agencement de contre-électrode permettant d'y incorporer une partie de son électronique de commande en vue d'en diminuer le nombre de connexions.

De plus le mouvement du ou des supports d'impression entre les électrodes et la contre-électrode crée une usure par frottement de ces dernières et un freinage inutile du support en mouvement.

La présente invention propose donc aussi un agencement de contre-électrode tel qu'indiqué ci-dessus qui vise à réduire le freinage du support et l'usure de la contre-électrode.

Selon une caractéristique de l'invention la contre-électrode est composée d'une couche résistive externe cylindrique ou semi-cylindrique recouvrant les conducteurs constitués par des anneaux ou secteurs d'anneaux parallèles qui ont même axe que la couche résistive et qui sont individuellement connectés aux sorties d'un circuit électronique de commutation sélective de tensions dont au moins la partie comprenant les composants directement reliés aux conducteurs de connexion (Ci à Cn+i) est placée dans la concavité de ladite électrode.

Selon une caractéristique complémentaire de l'invention la contre-électrode qui est de forme cylindrique de révolution est montée tournante selon un axe perpendiculaire au sens de déplacement du support d'enregistrement que l'on vient insérer, plaqué contre elle, entre les électrodes individuelles et elle-même.

L'invention, ses caractéristiques et ses avantages sont précisés dans la description qui suit en liaison avec les figures répertoriées ci-dessous.
La figure 1 présente le schéma électrique équivalent d'une tête d'impression électrostatique.
la figure 2 présente un exemple de circuit électronique de commutation sélective de tensions pour une contre-électrode de tête d'impression électrostatique.
Les figures 3 et 4 présentent un exemple de contre-électrode selon l'invention selon deux coupes l'une transversale et l'autre longitudinale.

Dans la figure 1 est représenté le schéma électrique équivalent d'une tête d'impression électrostatique telle que prévue dans la demande de brevet européen mentionné plus haut, cette tête comporte une contre-électrode 1 associée à un ensemble d'électrodes 2 comprenant au moins une rangée d'électrodes 20.

Sur cette rangée 20, les électrodes individuelles 21 sont disposées à pas régulier et organisées en deux réseaux de n groupes identiques notés G₁ à Gn dans chacun desquels elles occupent des rangs successifs notés Pᵢ à Pₘ. Les électrodes de même rang appartenant aux groupes impairs G₁, G₃.... sont interconnectées entre elles. Les électrodes de même rang appartenant aux groupes pairs G₂, G₄..... sont également interconnectées entre elles. Ces électrodes de rangs P₁ à Pm sont mises à un potentiel -V ou 0 volt, pour les groupes impairs, par l'intermédiaire d'un premier ensemble de m commutateurs individuels E₁₁ à E₁ₘ et, pour les groupes pairs, par l'intermédiaire d'un second ensemble de m commutateurs individuels E₂₁ à E₂m, indépendant du premier ensemble.

La contre-électrode 1 est en matériau résistif et comporte n+1 conducteurs de connexion C, référencés Ci à Cₙ₊₁, associant chaque portion de contre-électrode comprise entre deux conducteurs successifs à l'un des différents groupes d'électrodes au regard duquel elle est placée.

Sur cette contre-électrode résistive 1, les n+1 conducteurs de connexion définissent un ensemble de n résistances en série à R₁ à Rₙ affectées individuellement aux groupes d'électrodes G₁ à Gn et disposées en regard de ces groupes ; les conducteurs de connexion Ci à Cₙ₊₁ sont mis à un potentiel V/2 ou 0 voit au moyen de n+1 commutateurs individuels CE₁ à CEₙ₊₁, V étant la valeur de haute tension nécessaire à l'impression.

Un exemple de circuit électronique de commutation sélective de tensions destiné à desservir la contre-électrode résistive 1, est présenté figure 2, cet exemple ne doit pas être considéré comme limitatif d'autres circuits connus tels que par exemple des circuits à registres à décalage à sortie haute tension étant également susceptibles d'être utilisés.

Dans l'exemple de réalisation présenté, les n résistances R sont réparties en s groupes comportant chacun au plus q-1 résistances R qui se succèdent sur la contre-électrode 1, tel le groupe des résistances R₁₁, R₁₂,... Ri.q-₁.

Une commande de type commande matricielle à deux dimensions permet de mettre sous tension chacun des n+1 conducteurs de connexion C de ces n résistances R.

Chaque conducteur de connexion C est relié d'une part par une diode D à un premier agencement commutateur, ici dit de ligne 3, tel le conducteur de connexion G₁₁ relié à l'agencement commutateur de ligne 3₁ via la diode D₁₁, d'autre part par une résistance r à un agencement commutateur, ici dit de groupe 4, telle la résistance r₁₁ reliant le conducteur de connexion G₁₁ à l'agencement commutateur de groupe 4₁.

Les agencements commutateurs 3 et 4 permettent d'appliquer alternativement, en fonction des besoins d'impression, un potentiel de masse ou un potentiel +V/2 aux conducteurs de connexion auxquels ils sont reliés soit par des diodes D, soit par des résistances r.

Dans la réalisation proposée, les conducteurs de connexion C des résistances successives R d'un même groupe sont desservis par le même agencement commutateur de groupe 4, en sortie S duquel ces conducteurs de connexion sont reliés chacun par une résistance r, tels les conducteurs de connexion C₁₁ à C₁₉ respectivement reliés par les résistances r₁₁ à r₁₉ en sortie S₄₁ de l'agencement commutateur de groupe 4₁.

Les exemples d'agencement commutateur de groupe 4₁, 4₂, 4₉ ici présentés comportent chacun un premier transistor de commutation 5, de type NPN dont la base reçoit un signal extérieur de commande en fonction des besoins d'impression via un fil g, tel le fil gi pour le transistor 5₁, pour relier alternativement la sortie S de cet agencement au potential de masse ou au potentiel +V/2.

La jonction de la sortie S de l'agencement à l'un ou l'autre de ces deux potentiels s'effectue par l'intermédiaire d'un montage Darlington à deux transistors 6 et 7, de type NPN, et à deux résistances 8 et 9, l'émetteur de chaque transistor 7 est connecté à la sortie S correspondante , tel celui du transistor 7₁ à la sortie 8₄₁, alors que le collecteur de chaque transistor 7 est relié au potentiel +V/2, de même que le collecteur du transistor 6 correspondant et l'une des bornes de la résistance 9 correspondante. La base de chaque transistor 6 est reliée au collecteur du transistor de commutation 5 de l'agencement commutateur qui le comporte de manière à être portée au potentiel de masse, via l'émetteur de ce transistor de commutation 5, lorsque ce transistor conduit. La base de chaque transistor 7 est contrôlée par l'émetteur du transistor 6 de l'agencement commutateur qui le comporte.

Les conducteurs de connexion C des résistances successives R d'un même groupe sont desservis par des agencements commutateurs de ligne 3 différents, tels les agencements 3₁, 3₂,...3y, chaque conducteur de connexion C étant relié à l'agencement commutateur de ligne 3 qui le dessert par une diode D individuelle tel le conducteur de connexion C₁₁ relié par la diode D₁₁ à l'agencement commutateur de ligne 3₁.

Chaque agencement commutateur de ligne 3 est usuellement relié par sa sortie Ss aux cathodes des diodes D de plusieurs conducteurs de connexion C pris dans des groupes différents, telle la sortie S₃₁ de l'agencement commutateur de ligne 3₁ aux diodes D₁₁, D₂₁... Dn des conducteurs C₁₁, C₂₁...Cᵣ₁ de rang 1 des groupes 1, 2...r de résistances R.

Chaque sortie Ss d'agencement commutateur de ligne est également susceptible d'être reliée au potentiel de masse ou au potentiel +V/2, ici à l'aide d'un montage simplifié comportant un transistor de commutation 10 de type NPN dont l'émetteur est relié à la masse, dont le collecteur est relié au potential +V/2, via une résistance 11, et dont la base reçoit un signal extérieur de commande en fonction des besoins d'impression via une résistance 12 et un fil 1, telle la base du transistor 10y via la résistance 12y et le fil ly.

Une résistance 13 relié à un faible potentiel +v et une capacité 14 complètent classiquement chaque agencement commutateur de ligne 10.

Les deux agencements commutateurs, l'un de groupe 4 et l'autre de ligne 3, qui sont connectés à un même conducteur de connexion C, tels les agencements 3₁ et 4₁ pour le conducteur C₁₁, sont reliés simultanément au potentiel +V/2 pour porter ce conducteur de connexion C à ce potentiel, dans tout autre cas le conducteur de connexion concerné reste au potentiel de masse.

Selon une variante préférée, les conducteurs de connexion C sont alimentés séquentiellement deux par deux.

Le circuit électronique de commutation sélective des tensions défini ci-dessus en liaison avec la figure 2 est classiquement réalisé sur un support physique constitué par exemple par une carte de circuit imprimé référencée 15 sur les figures 3 et 4.

Selon une forme préférée de réalisation ce circuit est étroitement associé à la contre-électrode 1 qu'il dessert, celle-ci présente une forme cylindrique ou éventuellement semi-cylindrique dans la concavité de laquelle la carte de circuit imprimé 15 vient se placer.

La figure 3 montre une contre-électrode 1 choisie cylindrique et de révolution dans la mesure où elle est destinée à être montée toumante, une forme semi-cylindrique pouvant s'avérer avantageuse dans le cas d'une contre-électrode fixe.

La contre-électrode à section circulaire des figures 3 et 4 comporte des conducteurs de connexion C annulaires reliés par exemple par des picots P destinés à assurer les liaisons électriques avec les pistes conductrices de la carte de circuit imprimé 15 qui porte notamment les résistances r et les diodes D, tel le conducteur de connexion C₁₁ relié par des picots P₁₁ et P'₁₁ d'une part à la diode D₁₁ d'autre part à la résistance r₁₁.

Dans une forme de réalisation la carte de circuit imprimé 15 est disposée dans un plan longitudinal médian du cylindre à section circulaire que forme la contre-électrode entre deux coques demi-cylindriques 16, 16' en matériau isolant venant s'ajuster l'une sur l'autre pour former l'assature de ladite contre-électrode.

Les anneaux ou les secteurs d'anneaux qui forment les conducteurs de connexion C sont placés par exemple dans des rainures circulaires externes de l'ensemble formé par les deux demi-coques assemblées.

Les picots P affleurent à l'extérieur des demi-coques 16, 16' pour la connexion des anneaux ou secteurs d'anneaux auxquels ils sont par exemple soudés.

Les picots P sont ici disposés dans le plan des anneaux qu'ils desservent, et traversent l'ensemble formé par les demi-coques assemblées par des encoches non représentés qui sont ménagées au niveau du plan de joint de ces demi-coques.

Dans la forme de réalisation présentée la résistance r et la diode D affectées à un conducteur de connexion C en anneau sont disposées au niveau de cet anneau dans la contre-électrode et plus précisément sur la carte de circuit imprimé 15, les picots P et P' desservant cette résistance et cette diode étant disposés symétriquement par rapport à l'axe de la contre-électrode et dans le plan dudit anneau.

Les deux demi-coques 16, 16' accolées, portant les anneaux formés par les conducteurs de connexion C, sont recouvertes ainsi que ces anneaux par une couche 17 en matériau résistif souple de faible épaisseur, dont la résistivité est par exemple de l'ordre de 107 ou 10⁸ ohm/cm ; les résistances R entre conducteurs de connexion sont constituées par les zones de cette couche 17 situées entre les anneaux.

La contre-électrode 1 ainsi constituée est destiné à coopérer avec un ensemble 2 d'électrodes 20 vu de profil sur la figure 3, les électrodes étant disposées, en au moins une rangée et préférablement deux, parallèlement à une génératrice du cylindre que forme la contre-électrode 1, de manière à permettre le passage du support intermédiaire 18 entre électrode 2 et contre-électrode 1.

Si la contre-électrode 1 n'est pas prévue rotative, il est bien entendu possible qu'elle soit semi-cylindrique, la carte de circuit imprimé 15 restant placé dans sa concavité pour des raisons de commodité.

Si la contre-électrode est prévue rotative et par exemple folle autour de son axe XX' (figure 4), il est nécessaire de prévoir l'alimentation du circuit électronique de commutation de tensions porté par la carte de circuit imprimé ; ceci s'effectue par exemple à l'aide d'un classique dispositif à bagues 19 solidaires de la partie tournante, c'est-à-dire de la contre-électrode 1, et à balais frotteurs 21 fixes reliés à un connecteur 23, également fixe, par différents fils de commande 24 du circuit électronique de commutation de tension.

Préférablement et comme indiqué plus haut la contre-électrode 1 est portée par des paliers ou roulements 25, dont un seul est figuré, de manière à tourner sous l'action du support intermédiaire 18 qui frotte contre-elle.

## Revendications

1/ Tête d'impression électrostatique comportant en premier lieu une rangée d'électrodes individuelles (21) disposées à pas régulier et organisées en n groupes (G), lesdits groupes étant eux-mêmes organisés en ensembles successifs chacun d'au moins deux groupes, et les électrodes, ayant les mêmes positions dans les groupes et appartenant à des groupes ayant les mêmes rangs dans les ensembles, étant interconnectées entre elles, comportant, en second lieu une contre-électrode (1) faisant face aux électrodes sur au moins la longueur de la rangée considérée, ladite contre-électrode étant constituée en un matériau résistif avec lequel sont en contact n+1 conducteurs de connexion (C₁ à Cₙ₊₁) disposés à intervalles réguliers sensiblement égaux au pas des groupes d'électrodes de cette rangée, qui définissent entre eux n portions résistives, chacune disposée en regard de l'un des groupes d'électrodes (Gi à Gn) et lui étant affectée pour sa sélection parmi les autres groupes, lesdites portions résistives formant n résistances électriques (Ri à Rₙ), sensiblement identiques et montées en série, caractérisée en ce que la contre-électrode est composée d'une couche résistive (17), externe, cylindrique ou semi-cylindrique, recouvrant les n+1 conducteurs de connexion (C₁ à Cₙ₊₁) constitués par des anneaux ou des secteurs d'anneaux parallèles, ayant même axe que la couche résistive, qui sont individuellement connectés aux sorties d'un circuit électronique de commutation sélective de tensions (CEC) dont au moins la partie comprenant les composants directement reliés aux conducteurs de connexion (Ci à Cn+i) est placée dans la concavité de ladite contre-électrode.

2/ Tête d'impression électrostatique selon la revendication 1, caractérisé en ce que chaque conducteur en anneau ou secteur d'anneau est symétriquement relié au circuit électronique de commutation sélective de tensions (CEC) par deux connexions situées à son niveau sur les bords latéraux du support (15) de ce circuit électronique de commutation de tensions.

3/ Tête d'impression électrostatique selon la revendication 2, caractérisée en ce que l'une des deux connexions d'un conducteur (C) en anneau ou secteur d'anneau est reliée par une résistance (r) à un commutateur de sélection de groupe (4) apte à lui appliquer l'une ou l'autre de deux tensions, suivant son état de commande, l'autre connexion du conducteur (C) considéré étant reliée par une diode (D) à un commutateur de sélection de ligne (3) apte à lui appliquer l'une ou l'autre des tensions précédemment considérées, suivant son propre état de commande.

4/ Tête d'impression électrostatique selon au moins l'une des revendications précédentes, caractérisée en ce que la contre-électrode qui est de forme cylindrique de révolution, est montée tournante selon un axe perpendiculaire au sens de déplacement du support d'enregistrement (18) que l'on vient insérer, plaqué contre elle, entre les électrodes individuelles et elle-même.

5/ Tête d'impression électrostatique selon l'une des revendications précédentes, caractérisée en ce que le support (15) de circuit électronique de commutation sélective des tensions (CEC) est immobilisé entre deux coques demi-cylindriques (16), à travers les jointures diamétralement opposées desquelles passent des picots (P) de liaison électrique avec les conducteurs en anneau (C), une couche résistive cylindrique de révolution venant entourer l'ensemble formé par le support et les demi-coques assemblées qui l'enferment.

## Claims

1. An electrostatic print head comprising firstly a row of individual electrodes (21) disposed at regular pitch and organized in n groups (G), said groups being themselves organized in successive sets of at least two groups per set, electrodes occupying the same position within a group and belonging to groups having he same positions within the sets being interconnected, the electrostatic print head comprising secondly a counterelectrode (1) facing said electrodes over at least the length of the row in question, said counterelectrode being constituted by a resistive material having n+1 connection conductors (C₁ through Cn+i) in contact therewith and disposed at regular intervals substantially equal to the pitch of the groups of electrodes along said row, said connection conductors defining n resistive portions therebetween, with each of said n resistive portions being disposed opposite a corresponding group of electrodes (Gi through Gₙ) and being attributed to said corresponding group for selecting said group from the other groups, said resistive portions forming n electric resistances (Rᵢ through Rn) which are substantially identical and which are connected in series, characterized in that the counterelectrode is constituted by an outer cylindrical or semi-cylindrical resistive layer (17) covering the n+1 connection conductors (C₁ through Cₙ₊₁) which are constituted by parallel rings or ring sectors sharing a common axis with the resistive layer, and which are individually connected to the outputs of an electronic circuit (CEC) for selectively switching voltages, of which at least the part comprising the components that are directly connected to the connection conductors (C₁ through Cₙ₊i) is placed within the concave portion of said counterelectrode.

2. An electrostatic print head according to claim 1, characterized in that each ring conductor or ring sector conductor is symmetrically connected to the electronic circuit for switching voltages (CEC) via two connections situated level with the side edges of the support (15) on which said electronic voltage switching circuit is constituted.

3. An electrostatic print head according to claim 2, characterized in that one of the two connections to a conductor (C) of the ring type or of the ring sector type is connected via a resistor (r) to a group selection switch (4) suitable for applying any one of the two voltages thereto depending on the control state of the switch, and wherein the other connection to same conductor (C) is connected via a diode (D) to a line selection switch (3) suitable for applying any one of said voltages thereto depending on the control state thereof.

4. An electrostatic print head according to at least one of the preceding claims, characterized in that the counterelectrode is in the form of a circular cylinder and is rotatably mounted about an axis perpendicular to the direction of displacement of the recording medium (18) which is inserted pressed against the counterelectrode between the individual electrodes and the counterelectrode.

5. An electrostatic print head according to any one of the preceding claims, characterized in that the support (15) for the electronic voltage-selecting switching circuit (CEC) is fixed between two semi-cylindrical shells (16) via diametrically-opposite joints through which electrical connection pins (P) pass for making electrical connection with the ring conductors (C), a circularly cylindrical resistive layer surrounding the assembly constituted by the support and the assembled half-shells which enclose said circuit support.

## Patentansprüche

1. Elektrostatischer Druckkopf, mit erstens einer in regelmäßigen Abständen und in n Gruppen (G) unterteilten Reihe von Einzelelektroden (21), wobei die Gruppen ihrerseits in aufeinanderfolgenden Sätzen von jeweils mindestens zwei Gruppen zusammengefaßt sind und die Elektroden, welche die gleichen Positionen in den Gruppen einnehmen und Gruppen gleichen Ranges innerhalb der Sätze angehören, miteinander verbunden sind, und mit als zweitens einer Gegenelektrode (1), die den Elektroden über mindestens die Länge der betrachteten Reihe gegenübersteht und aus einem Widerstandsmaterial besteht, mit welchem n+1 Anschlußleiter (C₁ bis Cn+1) in Kontakt stehen, die im wesentlichen der Schrittweite der Elektrodengruppen der Reihe entsprechenden Abständen angeordnet sind, wobei die Leiter zwischen sich n Widerstandsabschnitte definieren, die je einer der Elektrodengruppen (Gi bis Gₙ) gegenüberstehen und ihr durch ihre Auswahl aus den anderen Gruppen zugewiesen ist, wobei die Widerstandsabschnitte n elektrische, im wesentlichen gleiche und in Reihe geschaltete Widerstände (Ri bis Rn) bilden, dadurch gekennzeichnet, daß die Gegenelektrode aus einer äußeren zylindrischen oder halbzylindrischen Widerstandsschicht (17) besteht, die n+1 Anschlußleiter (C₁ bis Cₙ₊₁) bedeckt, welche aus parallelen Ringen oder Ringsektoren mit der gleichen Achse wie die Widerstandsschicht bestehen, und einzeln an die Ausgänge einer elektronischen Schaltung zur selektiven Spannungsumschaltung (CEC) angeschlossen sind, wovon mindestens derjenige Teil, der die direkt mit den Anschlußleitem (Ci bis Cₙ₊i) verbundenen Schaltungselemente aufweist, in der Konkavität der Gegenelektrode untergebracht ist.

2. Elektrostatischer Druckkopf nach Anspruch 1, dadurch gekennzeichnet, daß jeder ringförmige oder sektorförmige Leiter symmetrisch über zwei Anschlüsse mit der elektronischen Schaltung zur selektiven Spannungsumschaltung (CEC) verbunden ist, wobei die Anschlüsse in seiner Höhe an den Seitenrändern des Trägers (15) der elektronischen Schaltung zur selektiven Spannungsumschaltung angeordnet sind.

3. Elektrostatischer Druckkopf nach Anspruch 2, dadurch gekennzeichnet, daß einer der beiden Anschlüsse eines ringförmigen oder sektorförmigen Leiters (C) über einen Widerstand (r) an einen Gruppenwahlschalter (4) angeschlossen ist, der an diesen Leiter die eine oder die andere von zwei Spannungen, je nach dem Steuerstatus, anlegen kann, wobei der andere Anschluß des betrachteten Leiters (C) über eine Diode (D) an einen Zeilenwahlschalter (3) geht, der ihm die eine oder die andere der erwähnten Spannungen, je nach seinem eigenen Steuerstatus, anlegen kann.

4. Elektrostatischer Druckkopf nach mindestens einem der vorhergehenden Ansprüche, dadurch gekennzeichnet, daß die Gegenelektrode, die die Gestalt eines drehsymmetrischen Hohlzylinders besitzt, um eine senkrecht zur Verschiebungsrichtung des Aufzeichnungsträgers (18) stehenden Achse drehbar montiert ist, wobei der Träger zwischen die Einzelelektroden und die Gegenelektrode eingefügt und gegen die letztere angedrückt wird.

5. Elektrostatischer Druckkopf nach einem der vorhergehenden Ansprüche, dadurch gekennzeichnet, daß der Träger (15) der elektronischen Schaltung zur selektiven Spannungsumschaltung (CEC) zwischen zwei halbzylindrischen Schalen (16) festgespannt ist, durch deren einander diametral gegenüberliegende Stoßfugen elektrische Anschlußstifte (P) zu den ringförmigen Leitern (C) führen, wobei eine zylindrische drehsymmetrische Widerstandsschicht die aus dem Träger und den ihn umschließenden Halbschalen bestehende Baueinheit umgibt.
